# EUROPÄISCHE PATENTSCHRIFT

(11) **EP 1 702 793 B1**
(45) Veröffentlichungstag und Bekanntmachung des Hinweises auf die Patenterteilung: **10.04.2013**
(21) Anmeldenummer: 06003009.5
(22) Anmeldetag: 15.02.2006
(51) Int. Cl.: B60Q 1/00

(54) **Leuchtenanordnung**
Lamp arrangement
Agencement de lampes

(30) Priorität: 21.02.2005 DE 102005007861
(43) Veröffentlichungstag der Anmeldung: 20.09.2006
(73) Patentinhaber: GM Global Technology Operations LLC, Detroit, MI 48265-3000 (US)
(72) Erfinder: Eckert, Heiko, 55411 Bingen-Büdesheim (DE); Feid, Thomas, 68239 Mannheim (DE); Gottwald, Wolfgang, 23600 Morlos Jaen (ES); Kathmann, Jörg, 33154 Salzkotten (DE); Kistinger, Thomas, 64347 Griesheim (DE); Krieg, Gregor, 63450 Hanau (DE); Reichmann, Karl-Heinz, 64589 Stockstadt (DE); Schneider, Ingolf, 65428 Rüsselsheim (DE)
(74) Vertreter: Daniel, Ulrich W.P.

(56) Entgegenhaltungen:
- EP-A2- 1 110 813
- DE-U1- 20 209 730
- DE-U1- 29 912 504
- DE-U1-202004 012 321
- US-A- 5 021 930
- US-A- 5 070 432

## Beschreibung

Die vorliegende Erfindung betrifft eine Leuchtenanordnung, insbesondere im Kraftfahrzeugbereich.

Obwohl auf beliebige Leuchtenanordnungen anwendbar, werden die vorliegende Erfindung sowie die ihr zugrunde liegende Problematik in Bezug auf eine Leuchtenanordnung im Kraftfahrzeugbereich näher erläutert.

Leuchtenanordnungen im Kraftfahrzeugbereich dienen beispielsweise der Verkehrssicherheit. Mit ihrer Hilfe wird bei Dunkelheit oder schlechter Sicht die Fahrbahn vor dem Kraftfahrzeug ausgeleuchtet. Ferner dienen die Leuchtenanordnungen der Sichtbarmachung des Kraftfahrzeuges für nachfolgende Fahrzeuge durch entweder Aussenden von Licht oder durch Reflektieren des von dem nachfolgenden Fahrzeug auftreffenden Lichts.

Auf Grund eines starken Einflusses des Fahrzeugdesigns auf das Image eines Kraftfahrzeuges unterliegen Leuchtenanordnungen im Kraftfahrzeugbereich heute stärker als bisher Einflüssen des Fahrzeugdesigns. Daher sind mittlerweile bei der Konstruktion und Ausgestaltung von Scheinwerfern für Fahrzeuge Randbedingungen zu berücksichtigen, die vor wenigen Jahren bei der Entwicklung und Konstruktion von Leuchtenanordnungen bzw. Scheinwerfern keine oder nur eine untergeordnete Rolle gespielt haben. So wird beispielsweise mittlerweile bei Fahrzeugleuchten bzw. Fahrzeugscheinwerfern eine brillante, transparente Erscheinung der Leuchte angestrebt. Hierzu finden brillante, transparente Abdeckscheiben Verwendung, die einen Aufnahmebereich des Gehäuses abdecken. Auf Grund dieser transparenten Abdeckscheiben ist ein sehr guter Einblick in die Scheinwerfer bzw. Leuchtenanordnungen von außen möglich. Dabei ist es aus optischen Überlegungen wünschenswert, ein modernes Design, wie beispielsweise ein Tube-Design zu verwirklichen.

Aus diesem Grunde wird eine Leuchtenanordnung häufig mit einer Zierblende versehen, um das optische Erscheinungsbild dieser Leuchtenanordnung hervorzuheben. Bei einer derartigen Zierblende handelt es sich gewöhnlich um eine einteilige oder aus mehreren Teilen zusammengesetzte Blende, welche der Leuchtenanordnung eine besonders hochwertige Charakteristik verleihen soll. Die mit einer Zierblende versehene Leuchtenanordnung kann beispielsweise in dem Aufnahmebereich des Gehäuses hinter der durchsichtigen Abdeckscheibe angeordnet sein, so dass nicht nur die Leuchtenanordnung selbst, sondern auch die jeweilige Zierblende von außen erkennbar ist.

Die Druckschrift DE 199 06 527 A1 beschreibt allgemein eine Leuchtenanordnung für ein Kraftfahrzeug mit einer Abdeckscheibe und einem Gehäuse, in dem ein Doppel-Ellepsoid-Scheinwerfer angeordnet ist, der eine Glühlampe mit einem Reflektor aufweist. Dabei ist eine Blende vorgesehen, welche den Doppel-Ellepsoid-Scheinwerfer fixiert und welche eine konische Form aufweist.

Im Allgemeinen weisen moderne Scheinwerfer häufig sogenannte Projektionsmodule auf, in deren vorderem Abschnitt eine Linse integriert ist. Die Linse kann unter starker Sonneneinstrahlung zur Bündelung des reflektierten Sonnenlichtes auf darunter liegende Teile des Scheinwerfers bzw. der Blende führen, die dadurch thermisch geschädigt werden.

Eine der Anmelderin bekannte Lösung sieht vor, die in dem Brennpunkt der Linse bezüglich der Sonnenstrahlung liegenden Bauteile hochglänzend auszuführen, um die Wärmestrahlung zu reflektieren.

An diesem Ansatz hat sich jedoch die Tatsache als nachteilig herausgestellt, dass moderne Leuchtenanordnungen im Allgemeinen eine einteilige Blende aufweisen, so dass der hochglänzend auszuführende Abschnitt der Blende mit einem erhöhten Aufwand, beispielsweise durch eine umständliche und kostenintensive Maskierung, behandelt werden muss, um beispielsweise eine schwarze Blende mit teilweise hochglänzenden Bereichen herzustellen. Eine Maskierung, das heißt die Behandlung ausgewählter Bereiche, ist in der Regel sehr aufwändig und liefert qualitativ wenig zufriedenstellende Ergebnisse.

Ferner besteht die Möglichkeit, die Blende der Leuchtenanordnung mit einem zusätzlichen Strahlungsschutzelement schutzelement zu versehen, welches als Einzelteil hochglänzend ausgebildet ist.

An diesem Ansatz hat sich jedoch die Tatsache als nachteilig herausgestellt, dass eine einteilige Basis-Zierblendeneinrichtung oftmals mit einzelnen zusätzlichen Zierblendenmitteln versehen wird, um einen differenzierten optischen Eindruck zu erreichen. Somit müssen neben den zusätzlichen Zierblendenmitteln noch zusätzliche Wärmeschutzelemente hergestellt, behandelt und an der Basis-Zierblendeneinrichtung angebracht werden.

Die Wärmeschutzelemente müssen dabei in einem separaten Werkzeug mittels eines eigenen Herstellungsprozesses hergestellt und für eine Reflexion der gebündelten Sonneneinstrahlung oberflächenbehandelt werden. Dies stellt einen aufwändigen und kostenintensiven Mehraufwand dar. Ferner müssen die Wärme- bzw. Strahlungsschutzelemente mittels Befestigungseinrichtungen an der Blendeneinrichtung befestigt werden, was einen weiteren nachteiligen Prozess darstellt.

Die DE 202 09 130 U1 beschreibt einen Scheinwerfer für ein Kraftfahrzeug mit mindestens zwei Kammern zur Aufnahme je einer Leuchte, wobei jede Leuchte mindestens eine Lichtquelle und einen der Lichtquelle zugeordneten Reflektor zum Erzeugen der Lichtverteilung aufweist. Die Kammern sind durch eine Trennwand lichttechnisch getrennt.

Die US 5,021,930 betrifft eine Fahrzeug-Scheinwerfer-Konstruktion, bei der die chromatische Aberration im Wesentlichen eliminiert ist. Der Scheinwerfer weist einen elliptischen Reflektor, eine an einem ersten Brennpunkt des elliptischen Reflektors angeordnete Lichtquelle, eine im wesentlichen auf den zweiten Brennpunkt des elliptischen Reflektors fokussierte Kondensator-Linse und eine Außenlinse auf, die vor der Kondensator-Linse vorgesehen ist. Erfindungsgemäß ist der Krümmungsradius der Außenlinse in ihrem Vertikal-Mittelabschnitt verringert, um dadurch einen abgewinkelten Abschnitt auszubilden, durch den das Licht von der Lichtquelle hindurchtritt.

Die DE 20 2004 012 321 U1 beschreibt einen Abdeckrahmen für einen Scheinwerfer eines Kraftfahrzeugs mit einer Aufnahme für mindestens ein Lichtmodul, wobei der Abdeckrahmen aus einem insbesondere im Spritzgussverfahren verarbeitbaren Kunststoff besteht, dadurch gekennzeichnet, dass im Bereich der Aufnahme für das mindestens eine Lichtmodul ein Wärmeschutzbauteil zur wärmetechnischen Trennung des Lichtmoduls vom Abdeckrahmen vorgesehen ist.

Der vorliegenden Erfindung liegt daher die Aufgabe zugrunde, eine kostengünstig herstellbare Leuchtenanordnung bereitzustellen, bei welcher die einer übermäßigen Wärmestrahlung ausgesetzten Bauteile der Leuchtenanordnung vor einer Wärmeschädigung geschützt sind.

Erfindungsgemäß wird diese Aufgabe durch eine Leuchtenanordnung mit den Merkmalen des Patentanspruchs 1 gelöst.

Die der vorliegenden Erfindung zugrundeliegende Idee besteht darin, dass die Leuchtenanordnung ein Gehäuse zur Aufnahme mindestens einer Lichtquelle, eine Basis-Zierblendeneinrichtung zum Abdecken lichttechnisch nicht relevanter Abschnitte der Leuchtenanordnung in dem Gehäuse und mindestens ein zusätzliches Zierblendenmittel aufweist, welches an der Basis-Zierblendeneinrichtung anbringbar ist und mindestens einen Strahlungsschutzabschnitt mit einem hohen Reflexionskoeffizienten aufweist.

Die vorliegende Erfindung weist gegenüber dem Stand der Technik den Vorteil auf, dass die Leuchtenanordnung aus weniger Einzelteilen besteht und somit die Herstellungs- sowie die Montagekosten aufgrund der verringerten Prozessschritte reduziert werden können, da der notwendige Strahlungsschutz bereits als in einem Zierblendenmittel integrierter Bestandteil ausgebildet ist.

Somit kann das zusätzliche Zierblendenmittel mitsamt dem Strahlungsschutzelement in einem einzigen Werkzeug mittels eines einzigen Herstellungsverfahrens hergestellt und mittels eines gemeinsamen Behandlungsverfahrens ganzheitlich oberflächenbehandelt werden. Dies reduziert, wie oben bereits erläutert, sowohl die Herstellungs- als auch die Montagekosten.

Vorteilhafte Ausgestaltungen und Weiterbildungen der vorliegenden Erfindung ergeben sich aus den Unteransprüchen sowie der Beschreibung unter Bezugsnahme auf die Figuren der Zeichnung.

Gemäß der Erfindung besteht das mindestens eine zusätzliche Zierblendenmittel aus dem mindestens einen Strahlungsschutzabschnitt und einem mit dem mindestens einen Strahlungsschutzabschnitt einteilig ausgebildeten Blendenring.

Gemäß einer bevorzugten Weiterbildung ist der einteilig ausgebildete Blendenring an einem zugeordneten zylinderförmigen Rohrabschnitt der Basis-Zierblendeneinrichtung anbringbar. Der Blendenring dient vornehmlich der Schaffung eines optisch angenehmen Gesamteindrucks der Leuchtenanordnung aus Sicht von außen.

Gemäß der Erfindung ist der mindestens eine Strahlungsschutzabschnitt als verlängerter von dem Blendenring in axialer Richtung vorstehender Reflexionsabschnitt zum Reflektieren der von einer von der Basis-Zierblendeneinrichtung aufgenommenen Linse einfallenden Strahlung ausgebildet. Vorzugsweise ragt der mindestens eine Strahlungsschutzabschnitt im eingebauten Zustand des zusätzlichen Zierblendenmittels in axialer Richtung von der Unterseite des Blendenrings hervor. Somit befindet sich der Strahlungsschutzabschnitt im von der Linse reflektierten Strahlengang der Sonneneinstrahlung und schützt unter dem Strahlungsschutzabschnitt befindliche Abschnitte der Leuchtenanordnung vor einer Wärmeschädigung.

Vorteilhaft ist der mindestens eine Strahlungsschutzabschnitt im jeweiligen Brennpunkt der Linse der Leuchtenanordnung bezüglich der von der Linse reflektierten Sonneneinstrahlung für einen Schutz von darunterliegenden Bauteilen der Leuchtenanordnung angeordnet. Dabei kann der Strahlungsschutzabschnitt beispielsweise als vorstehende Lasche mit abgerundetem Umfangsrand oder dergleichen ausgebildet sein, um den optischen Gesamteindruck der Leuchtenanordnung positiv mit zu gestalten.

Gemäß einem weiteren bevorzugten Ausführungsbeispiel besteht das mindestens eine zusätzliche Zierblendenmittel ganzheitlich aus einem geeigneten Kunststoff und ist ganzheitlich hochglanzverspiegelt hergestellt. Die Hochglanzverspiegelung verschafft dem zusätzlichen Zierblendenmittel und somit auch dem Strahlungsschutzabschnitt einen hohen Reflexionskoeffizienten, so dass dieser die einfallende Sonneneinstrahlung für einen Wärmeschutz aus der Leuchtenanordnung gut herausreflektiert. Die sichtbaren Flächen des zusätzlichen Zierblendenmittels weisen vorteilhaft eine Beschichtung zum gewährleisten der Hochglanzverspiegelung auf, wobei die Beschichtung beispielsweise Aluminium, Chrom und/oder Silber oder eine Legierung davon enthalten kann.

Vorzugsweise weist das mindestens eine zusätzliche Zierblendenmittel eine Befestigungseinrichtung für eine lösbare Befestigung an der Basis-Zierblendeneinrichtung auf. Die Befestigungseinrichtung kann beispielsweise als Steck-, Clips- und/oder Rastverbindung ausgebildet sein. Dadurch wird eine einfache Montage einer zusätzlichen Blende und des daran angebrachten Strahlungsschutzelementes gewährleistet.

Gemäß einem weiteren bevorzugten Ausführungsbeispiel weist die Leuchtenanordnung eine Blinkerleuchte, eine Abblendleuchte, eine Standleuchte, eine Fernleuchte, eine Bremsleuchte, eine Warnleuchte und/oder einen Reflexbereich auf, wobei jede dieser Leuchten oder Bereiche jeweils mit einer erfindungsgemäßen zusätzlichen Zierblende mit integrierter Sonnenschutzeinrichtung ausgebildet sein kann.

Die vorliegende Erfindung wird nachfolgend anhand der in den schematischen Figuren der Zeichnung angegebenen Ausführungsbeispiele näher erläutert. Von den Figuren zeigen:
- Fig. 1: eine perspektivische Ansicht einer Leuchtenanordnung gemäß einem bevorzugten Ausführungsbeispiel der vorliegenden Erfindung; und
- Fig. 2: ein vergrößert dargestellter Teilausschnitt der Leuchtenanordnung aus Fig. 1.

In den Figuren bezeichnen gleiche Bezugszeichen gleiche oder funktionsgleiche Komponenten, soweit nichts Gegenteiliges angegeben ist.

Gemäß einem bevorzugten Ausführungsbeispiel der vorliegenden Erfindung ist die Leuchtenanordnung 1 aus Fig. 1 vorzugsweise in einem zugeordneten Karosserieabschnitt eines Kraftfahrzeuges vorgesehen. Die Leuchtenanordnung 1 gemäß Fig. 1 umfasst beispielsweise drei Leuchten, wobei eine erste Linse 2, beispielsweise für ein Stand- und/oder Fernlicht, eine zweite Linse 3, beispielsweise für ein Abblendlicht, und eine dritte Linse 4, beispielsweise für ein Blinklicht, jeweils in drei zugeordneten zylinderförmigen Rohrabschnitten 7, 8 und 9 einer Basis-Zierblende 5 der Leuchtenanordnung 1 aufgenommen sind.

Die Basis-Zierblende 5 weist beispielsweise einen konkav gewölbten Flächenabschnitt 6 auf, von welchem die drei zylinderförmigen Rohrabschnitte 7, 8 und 9 in Richtung der Außenseite der Leuchtenanordnung 1 hervorstehen.

Wie in Fig. 1 ferner illustriert ist, weist die Leuchtenanordnung 1 vorzugsweise zusätzliche Zierblendenmittel auf, die jeweils einem zugeordneten zylinderförmigen Rohrabschnitt 7, 8 und 9 der Leuchtenanordnung 1 zugeordnet und mittels geeigneter Befestigungsmittel daran angebracht sind.

Fig. 2 illustriert eine vergrößerte Darstellung eines Teilausschnitts der Leuchtenanordnung 1 aus Fig. 1, wobei exemplarisch der Bereich des zylinderförmigen Rohrabschnitts 8 zur Aufnahme der Linse für das Abblendlicht mit einem aufgesteckten zusätzlichen Zierblendmittel 10 vergrößert dargestellt ist. Die nachfolgende Beschreibung gilt jedoch allgemein und kann ohne Beschränkung auf die einzelnen Leuchtenabschnitte der Leuchtenanordnung 1 angewendet werden.

Wie in Fig. 2 ersichtlich ist, besteht das auf dem zylinderförmigen Rohrabschnitt 7 aufgesetzte zusätzliche Zierblendenmittel 10 aus einem Blendenring 11 zum Erzeugen eines optisch ästhetischen Gesamteindrucks der Leuchtenanordnung 1 und einem einteilig mit dem Blendenring 11 ausgebildeten Strahlungsschutzabschnitt 13.

Der Strahlungsschutzabschnitt 13 ist vorzugsweise an der Unterseite des Blendenrings 11 vorgesehen und ragt in axialer Richtung über den Randbereich des Blendenrings 11 in Richtung der Außenseite der Leuchtenanordnung 1 hinaus. Der Strahlungsschutzabschnitt 13 ist aus designtechnischen Gründen vorzugsweise als abgerundete Lasche, als halbovalförmige oder halbmondförmige ebene Platte, als halbovalförmiger oder halbmondförmiger gekrümmter Abschnitt oder dergleichen ausgebildet und in dem Randbereich des Blendenrings 11 von diesem vorstehend vorgesehen, in welchem die durch die Linse 3 reflektierte Sonnenstrahlung ihren maximalen Einfallsbereich aufweist. D. h. der Strahlungsschutzabschnitt 13 ist vorzugsweise im Brennpunkt der Linse 3 bezüglich der von der Linse 3 reflektierten Sonneneinstrahlung angeordnet. Somit wird gewährleistet, dass der Strahlungsschutzabschnitt 13 die unter dem Strahlungsschutzabschnitt 13 angeordneten Bauelemente der Leuchtenanordnung 1 vor der einfallenden reflektierten Sonneneinstrahlung und somit vor einer Wärmeschädigung schützt.

Die radiale als auch axiale Ausdehnung, die Krümmung oder andere geometrische Abmessungen des Strahlungsschutzabschnitts 13 sind vorzugsweise an die Abmessungen der zu schützenden Bauteile der Leuchtenanordnung 1 als auch an die charakteristischen Eigenschaften der Linse 3 derart anzupassen, dass die durch die Linse 3 reflektierte Sonneneinstrahlung im Wesentlichen auf den Strahlungsschutzabschnitt 13 reflektiert und durch diesen aus der Leuchtenanordnung herausreflektiert werden.

Die zusätzliche Zierblendeneinrichtung 10, bestehend aus dem Blendenring 11 und dem Strahlungsschutzabschnitt 13, wird vorzugsweise in einem einzelnen Werkzeug mittels eines Spritzgussverfahrens hergestellt. Als Material für das zusätzliche Zierblendenmittel 10 wird vorzugsweise ein Material mit einem hohen Reflexionskoeffizienten verwendet. Vorteilhafterweise ist hier eine deckende, lichtundurchlässige Beschichtung auf dem zusätzlichen Zierblendenmittel 10 zum Liefern eines hohen Reflexionskoeffizienten vorgesehen. Insbesondere aus herstellungstechnischen Gründen ist es besonders vorteilhaft, wenn für das Material der Beschichtung Aluminium oder eine Aluminium enthaltende Legierung verwendet wird. Aluminium eignet sich besonders gut, da es mit bestehenden Verdampfungsanlagen sehr einfach aufgebracht werden kann. Zusätzlich oder alternativ kann für die Beschichtung auch ein Material aus Silber, Chrom, Nickel, Messing, Edelstahl etc. oder eine Legierung daraus vorgesehen sein. Denkbar wäre auch, dass die Beschichtung als metallisch beschichtete Kunststofffolie oder als mit Kunststoff beschichtete Metallfolie ausgebildet ist. Vorzugsweise eignet sich für die zusätzliche Zierblende 10 ein beschichteter Kunststoff mit einer einen hohen Reflexionskoeffizienten aufweisenden und oben erläuterten Beschichtung, wobei der Kunststoff einem sogenannten Hochglanzverfahren für eine Hochglanzverspiegelung unterworfen wird. Als Material muss jedoch nicht notwendigerweise Kunststoff verwendet werden, wenngleich Kunststoff aufgrund seiner herstellungstechnischen Vorteile besonders vorteilhaft ist.

Als Beschichtungsverfahren eignet sich z.B. ein gängiges CVD-Verfahren (CVD = Chemical Vapour Deposition) oder ein PVD-Verfahren (PVD = Physical Vapour Deposition). Denkbar wären allerdings auch andere Verfahren, beispielsweise kann die Beschichtung auch durch Aufspritzen, Aufdampfen, Abscheiden, Aufschleudern, Sputtern oder dergleichen erzeugt werden.

Die hochglänzende Oberfläche des zusätzlichen Zierblendenmittels dient durch die Reflexion von einfallender Strahlung aus der Leuchtenanordnung 1 heraus sowohl einem Schutz von unterhalb des Strahlungsschutzabschnitts 13 vorgesehenen Bauteilen der Leuchtenanordnung 1 als auch einem optisch angenehmen Erscheinungsbild der gesamten Leuchtenanordnung 1. Beispielsweise kann die Basis-Zierblendeneinrichtung 5 kostengünstig lediglich schwarz ausgebildet und mit den hochglanzbehandelten, beispielsweise hochglanzverspiegelten, zusätzlichen Zierblendenmitteln 10 derart bestückt werden, dass insgesamt ein edler und beeindruckender optischer Gesamteindruck gewährleistet ist.

Der Blendenring 11 weist vorzugsweise geeignete Befestigungsmittel für eine Befestigung an dem zugeordneten zylinderförmigen Rohrabschnitt 8 der Basis-Zierblendeneinrichtung 5 auf. Als Befestigungsmittel wird beispielsweise eine Steck-, Rast- oder Clipsverbindung verwendet. Die einzelnen Clips bzw. die einzelnen Rastnasen sind vorzugsweise an dem Blendenring 11 derart vorgesehen, dass sie nach einer Befestigung des Blendenrings 11 an dem zugeordneten zylindrischen Rohrabschnitt 8 aus Sicht von außen verdeckt sind, um den optischen Gesamteindruck nicht nachteilig zu beeinflussen.

Durch den vorliegenden Erfindungsgedanken werden die für einen Wärmeschutz von Bauteilen der Leuchtenanordnung notwendigerweise vorgesehenen Strahlungsschutzelemente einteilig mit anderen Zierteilen der Leuchtenanordnung derart ausgebildet, dass sie als einzelnes Bauelement mittels eines einzigen gemeinsamen Werkzeugs und eines gemeinsamen Herstellungsverfahrens herstellbar sind. Dadurch ist es ferner möglich, zusätzliche Zierblendenmittel bestehend aus einem Zierteil, vorliegend dem Blendenring 11, und einem Strahlungsschutzelement, vorliegend dem Strahlungsschutzabschnitt 13, durch ein oben beschriebenes Verfahren mit einer hochglänzenden Beschichtung auszubilden.

Durch die einteilige Ausbildung des Strahlungsschutzabschnitts und des zusätzlichen Zierblendenteils zu einem einzigen zusätzlichen Bauteil besteht die gesamte Leuchtenanordnung aus weniger Einzelteilen im Vergleich zum Stand der Technik. Zudem können die einzelnen Prozessschritte zur Herstellung der Leuchtenanordnung verringert werden. Insgesamt werden dadurch der Montageaufwand sowie die Montagekosten reduziert.

Obwohl die vorliegende Erfindung vorstehend anhand bevorzugter Ausführungsbeispiele beschrieben wurde, ist sie darauf nicht beschränkt, sondern auf vielfältige Weise modifizierbar.

Beispielsweise ist die vorliegende Erfindung nicht auf die angegebenen Materialien, Werkstoffe und Formen beschränkt. Vielmehr lassen sich hier auch andere Arten und Formen von Strahlungsschutzabschnitten sowie andere Beschichtungsmaterialien oder Behandlungsmethoden verwenden, die dem zusätzlichen Zierblendenmittel und insbesondere dessen Strahlungsschutzabschnitt eine Oberfläche mit einem hohen Koeffizienten verleihen.

Die vorliegende Erfindung ist ferner nicht auf die angegebenen Lichtquellen beschränkt, sondern lässt sich auf beliebige Lichtquellen für oder in einem Kraftfahrzeug oder andere Verwendungszwecke einsetzen.

### Bezugszeichenliste

- 1: Leuchtenanordnung
- 2: erste Linse
- 3: zweite Linse
- 4: dritte Linse
- 5: Basis-Zierblendeneinrichtung
- 6: konkav gewölbter Flächenabschnitt
- 7: zylinderförmiger Rohrabschnitt
- 8: zylinderförmiger Rohrabschnitt
- 9: zylinderförmiger Rohrabschnitt
- 10: zusätzliches Zierblendenmittel
- 11: Blendenring
- 13: Strahlungsschutzabschnitt

## Patentansprüche

1. Leuchtenanordnung (1), insbesondere im Kraftfahrzeugbereich, mit:
einem Gehäuse zur Aufnahme mindestens einer Lichtquelle;
einer Basis-Zierblendeneinrichtung (5) zum Abdecken lichttechnisch nicht relevanter Abschnitte der Leuchtenanordnung (1) in dem Gehäuse;
wobei
die Leuchtenanordnung mindestens ein zusätzliches Zierblendenmittel (10) aufweist, das aus mindestens einem Strahlungsschutzabschnitt (13) mit einem hohen Reflexionskoeffizienten und mindestens einem mit dem einen Strahlungsschutzabschnitt (13) einteilig ausgebildeten Blendenring (11) besteht, wobei der einteilig ausgebildete Blendenring (11) mit dem Strahlungsschutzabschnitt (13) an der Basis-Zierblendeneinrichtung (5) anbringbar ist, und
**dadurch gekennzeichnet,**
**dass** der mindestens eine Strahlungsschutzabschnitt (13) als verlängerter, von dem Blendenring (11) in axialer Richtung vorstehender Reflexionsabschnitt zum aus der Leuchtenanordnung (1) Herausreflektieren von einfallender Strahlung ausgebildet ist.

2. Leuchtenanordnung (1) nach Anspruch 1, **dadurch gekennzeichnet, dass** der einteilig ausgebildete Blendenring (11) an einem zugeordneten zylinderförmigen Rohrabschnitt (7) der Basis-Zierblendeneinrichtung (5) anbringbar ist.

3. Leuchtenanordnung (1) nach Anspruch 1 oder 2, **dadurch gekennzeichnet, dass** der mindestens eine Strahlungsschutzabschnitt (13) des mindestens einen zusätzlichen Zierblendenmittels (10) im eingebauten Zustand des zusätzlichen Zierblendenmittels (10) in axialer Richtung von der Unter-seite des Blendenrings (11) hervorragt.

4. Leuchtenanordnung (1) nach wenigstens einem der vorhergehenden Ansprüche, **dadurch gekennzeichnet, dass** der mindestens eine Strahlungsschutzabschnitt (13) im Bereich des jeweiligen Brennpunktes einer von der Basis- Zierblendeneinrichtung (5) aufgenommenen Linse (3) bezüglich der von der Linse (3) reflektierten Sonneneinstrahlung für einen Wärmeschutz von unter dem mindestens einen Strahlungsschutzabschnitt (13) liegenden Bauteilen der Leuchtenanordnung (1) angeordnet ist.

5. Leuchtenanordnung (1) nach wenigstens einem der vorhergehenden Ansprüche, **dadurch gekennzeichnet, dass** das mindestens eine zusätzliche Zierblendenmittel (10) ganzheitlich aus einem geeigneten Kunststoff hergestellt und hochglanz- verspiegelt ist.

6. Leuchtenanordnung (1) nach wenigstens einem der vorhergehenden Ansprüche, **dadurch gekennzeichnet, dass** das mindestens eine zusätzliche Zierblendenmittel (10) an den sichtbaren Flächen eine Beschichtung aufweist, beispielsweise eine Aluminium, Chrom und/oder Silber oder eine Legierung davon enthaltende Beschichtung.

7. Leuchtenanordnung (1) nach wenigstens einem der vorhergehenden Ansprüche, **dadurch gekennzeichnet, dass** das mindestens eine zusätzliche Zierblendenmittel (10) eine Befestigungseinrichtung für eine lösbare Befestigung an der Basis-Zierblendeneinrichtung (5) aufweist.

8. Leuchtenanordnung (1) nach Anspruch 7, **dadurch gekennzeichnet, dass** die Befestigungseinrichtung als Steck-, Clips- und/oder Rastverbindung ausgebildet ist.

9. Leuchtenanordnung (1) nach wenigstens einem der vorhergehenden Ansprüche, **dadurch gekennzeichnet, dass** die Leuchtenanordnung (1) eine Blinkerleuchte, eine Abblendleuchte, eine Standleuchte, eine Fernleuchte, eine Bremsleuchte, eine Warnleuchte und/oder einen Reflexbereich aufweist.

10. Kraftfahrzeug mit einer Leuchtenanordnung (1), welche nach wenigstens einem der vorhergehenden Ansprüche ausgebildet ist.

## Claims

1. A lamp arrangement (1), especially in the field of motor vehicles, comprising:
a housing for accommodating at least one light source;
a basic decorative screen device (5) for covering sections of the lamp arrangement in the housing which are not relevant in respect of lighting;
with the lamp arrangement comprising at least one additional decorative screen means (10) which consists of at least one radiation protection section (13) with a high reflection coefficient and at least one aperture ring (11) which is integrally arranged with the one radiation protection section (13), with the integrally arranged aperture ring (11) with the radiation protection section (13) being attachable to the decorative screen device (5), and **characterized in that** the at least one radiation protection section (13) is arranged as an extended reflection section protruding axially from the aperture ring (11) for reflecting out incident radiation from the lamp arrangement (1).

2. A lamp arrangement (1) according to claim 1, **characterized in that** the integrally arranged aperture ring (11) can be attached to an associated cylindrical tube section (7) of the basic decorative screen device (5).

3. A lamp arrangement (1) according to claim 1 or 2, **characterized in that** the at least one radiation protection section (13) of the at least one additional decorative screen means (10) protrudes in the mounted state of the additional decorative screen means (10) axially from the bottom side of the aperture ring (11).

4. A lamp arrangement (1) according to at least of the preceding claims, **characterized in that** the at least one radiation protection section (13) is arranged in the region of the respective focal point of a lens (3) accommodated by the basic decorative screen device (5) with respect to the solar radiation reflected by the lens (3) for thermal protection of components of the lamp arrangement (1) disposed beneath the at least one radiation protection section (13).

5. A lamp arrangement (1) according to at least of the preceding claims, **characterized in that** the at least one additional decorative screen means (10) is made entirely of a suitable plastic material and is high-sheen reflective.

6. A lamp arrangement (1) according to at least of the preceding claims, **characterized in that** the at least one additional decorative screen means (10) has a coating on the visible areas, e.g. aluminum, chromium and/or silver, or a coating containing an alloy thereof.

7. A lamp arrangement (1) according to at least of the preceding claims, **characterized in that** the at least one additional decorative screen means (10) comprises a fastening device for releasable fastening to the basic decorative screen device (5).

8. A lamp arrangement (1) according to claim 7, **characterized in that** the fastening device is arranged as a plug-in, clip-on and/or latching connection.

9. A lamp arrangement (1) according to at least one of the preceding claims, **characterized in that** the lamp arrangement (1) comprises a direction indicator lamp, a low-beam light, a stand light, a high-beam light, a brake light, a warning light and/or a reflective area.

10. A motor vehicle with a lamp arrangement (1) which is arranged according to at least one of the preceding claims.

## Revendications

1. Disposition de lampes (1), en particulier dans le domaine des véhicules à moteur, avec :
un boîtier destiné à recevoir au moins une source lumineuse ;
un dispositif de cache décoratif de base (5) destiné à recouvrir les parties de la disposition de lampes (1) non utiles pour l'éclairage dans le boîtier ;
laquelle disposition de lampes présente au moins un moyen formant cache décoratif supplémentaire (10) qui se comporte d'au moins une partie de protection contre les rayonnements (13) à fort coefficient de réflexion et au moins un anneau de cache (11) formé d'un seul tenant avec la partie de protection contre les rayonnements (13), l'anneau de cache (11) formé d'un seul tenant pouvant être disposé avec la partie de protection contre les rayonnements (13) sur le dispositif de cache décoratif de base (5),
**caractérisée en ce que** l'au moins une partie de protection contre les rayonnements (13) est conçue comme une section réfléchissante prolongée, dépassant de l'anneau de cache (11) dans le sens axial, pour renvoyer le rayonnement incident provenant de la disposition de lampes (1).

2. Disposition de lampes (1) selon la revendication 1, **caractérisée en ce que** l'anneau de cache (11) construit d'un seul tenant peut être disposé sur une partie tubulaire (7) cylindrique du dispositif de cache décoratif de base (5).

3. Disposition de lampes (1) selon la revendication 1 ou 2, **caractérisée en ce que** l'au moins une partie de protection contre les rayonnements (13) de l'au moins un moyen formant cache décoratif supplémentaire (10) dépasse dans le sens axial de la face inférieure de l'anneau de cache (11) quand le moyen formant cache décoratif supplémentaire (10) est monté.

4. Disposition de lampes (1) selon l'une au moins des revendications précédentes, caractérisée en ce l'au moins une partie de protection contre les rayonnements (13) est disposée dans la zone de la focale d'une lentille (3) logée dans le dispositif de cache décoratif de base (5) par rapport au rayonnement solaire incident réfléchi par la lentille (3) pour une protection thermique de composants de la disposition de lampe (1) situés sous l'au moins une partie de protection contre les rayonnements (13).

5. Disposition de lampes (1) selon l'une au moins des revendications précédentes, **caractérisé en ce que** l'au moins un moyen formant cache décoratif supplémentaire (10) est entièrement fabriqué dans une matière plastique adéquate et muni d'une couche réfléchissante brillante.

6. Disposition de lampes (1) selon l'une au moins des revendications précédentes, **caractérisée en ce que** l'au moins un moyen formant cache décoratif supplémentaire (10) présente un revêtement sur les surfaces visibles, par exemple un revêtement contenant de l'aluminium, du chrome et/ou de l'argent ou un alliage de ceux-ci.

7. Disposition de lampes (1) selon l'une au moins des revendications précédentes, **caractérisée en ce que** l'au moins un moyen formant cache décoratif supplémentaire (10) présente un dispositif de fixation pour une fixation amovible sur le dispositif de cache décoratif de base (5).

8. Disposition de lampes (1) selon la revendication 7, **caractérisée en ce que** le dispositif de fixation est réalisé comme un assemblage inséré, clipsé et/ou emboîté.

9. Disposition de lampes (1) selon l'une au moins des revendications précédentes, **caractérisée en ce que** la disposition de lampes (1) présente un feu clignotant, un feu de croisement, un feu de position, un feu longue portée, un feu de freinage, un feu de détresse et/ou une zone réfléchissante.

10. Véhicule à moteur avec une disposition de lampes (1) conçue selon l'une au moins des revendications précédentes.
